# EUROPÄISCHE PATENTSCHRIFT

(11) **EP 1 035 370 B1**
(45) Veröffentlichungstag und Bekanntmachung des Hinweises auf die Patenterteilung: **21.12.2005**
(21) Anmeldenummer: 00100805.1
(22) Anmeldetag: 17.01.2000
(51) Int. Cl.: F21V 7/04

(54) **Optisches Design für einen Reflektor zum Reflektieren von Lichtstrahlen**
Optical design of a reflector for reflecting light rays
Conception de l' optique d' un réflecteur pour refléchir des rayons lumineux

(30) Priorität: 09.03.1999 DE 19910192
(43) Veröffentlichungstag der Anmeldung: 13.09.2000
(73) Patentinhaber: Schott AG, 55122 Mainz (DE)
(72) Erfinder: Kittelmann, Rüdiger, 37574 Einbeck (DE); Wagener, Harry, 31061 Alfeld (DE)
(74) Vertreter: Sawodny, Michael-Wolfgang

(56) Entgegenhaltungen:
- EP-A- 0 005 080
- EP-A- 0 701 090
- EP-A- 0 881 425
- US-A- 1 394 319
- US-A- 5 272 408

## Beschreibung

Die Erfindung betrifft das optische Design eines Reflektors in Gestalt von Facetten zum Reflektieren von Lichtstrahlen. Solche Reflektoren werden beispielsweise verwendet für Leuchten für allgemeine Beleuchtungszwecke. Sie haben insbesondere im Einzelhandel große Verbreitung gefunden. Sie werden aber auch verwendet für die Lichteinspeisung in Lichtleiter, in Videoprojektoren oder in Scheinwerfern, die ein scharf begrenztes Lichtfeld erzeugen (sogenannte Verfolgungsscheinwerfer).

Solche Reflektoren besitzen im allgemeinen eine elliptische, parabolische oder kegelschnittähnliche Grundkontur. In vielen Fällen ist dieser Grundkontur ein optisches Design in Form von Facetten überlagert, um die Gleichmäßigkeit des Lichtfeldes zu verbessern und/oder die Größe des Lichtfeldes zu erhöhen.

Im allgemeinen strebt man an, dass Reflektoren der genannten Art ein kreisrundes Lichtfeld erzeugen. Dies wird jedoch nicht immer erzielt. Der Grund liegt darin, dass die verwendeten Leuchtkörper nicht rotationssymmetrisch sind. Die Folge davon ist ein Lichtfeld, das von der Kreisform abweicht. Es kann oval sein oder gar annähernd die Gestalt eines Rechteckes haben, was unerwünscht ist.

Umgekehrt kann aber auch der Fall vorliegen, dass man gern ein von der Kreisform abweichendes Lichtfeld hätte, dass man aber aus Gründen der Herstellung oder des Einbaus nur rotationssymmetrische Leuchtkörper verwenden kann. Bei Verwendung eines solchen rotationssymmetrischen Leuchtkörpers ist somit das Erzeugen eines von der Kreisform abweichenden Lichtfeldes mit einfachen Mitteln nicht möglich.

Der Erfindung liegt die Aufgabe zugrunde, ein optisches Design für einen Reflektor zum Reflektieren von Lichtstrahlen derart zu gestalten, dass sich Lichtfelder willkürlich erzeugen lassen, die wenigstens nahezu kreisrund oder nahezu rechteckig sind, und zwar ungeachtet der Gestalt des verwendeten Leuchtkörpers.

US-A-5 272 408 beschreibt einen gattungsgemäßen Reflektor mit einer facettenaufweisenden Reflexionsfläche zum Reflektieren von Lichtstrahlen und zum Erzeugen eines Lichtfeldes. Der Reflektor umfasst einen hohlen Grundkörper, der ein erstes Ende zum Aufnehmen eines Leuchtkörpers aufweist sowie ein zweites Ende, das eine Lichtaustrittsöffnung darstellt. Dabei geht es darum, eine gleichmäßige Lichtverteilung zu erzielen.

Diese Aufgabe wird durch die Merkmale von Anspruch 1 bzw. Anspruch 23 gelöst.

Die Erfinder haben erkannt, dass eine bestimmte Lichtfeldkontur bei gegebener Gestalt des Leuchtkörpers allein durch die Wahl der Formen einzelner oder aller Facetten sowie durch die Anordnung oder Lage solcher Facetten zur optischen Achse des Reflektor-Grundkörpers erzeugbar ist.

Mit der Erfindung lassen sich die folgenden Probleme lösen:

Entweder ist ein nicht-rotationssymmetrischer Leuchtkörper vorgegeben, und man möchte ein rundes Lichtfeld erzeugen. Oder es ist ein rotationssymmetrischer Leuchtkörper vorgegeben, und man möchte ein nicht-rundes Lichtfeld erzeugen. In beiden Fällen werden die Facetten derart gestaltet und angeordnet, dass eine Rotationssymmetrie der Facetten, bezogen auf die optische Achse des Reflektor-Grundkörpers, weitgehend vermieden wird.

Die Erfindung lässt sich in vielfältiger Weise in die Praxis umsetzen.

So gibt es bezüglich der Formen der Facetten zahlreiche Möglichkeiten. Die Facetten können beispielsweise eben, kugelförmig oder zylindrisch sein. In den zwei letztgenannten Fällen können sie sowohl konkav als auch konvex sein.

Die Abweichung von der Rotationssymmetrie kann auch darin liegen, dass Gruppen von Facetten größer, und andere Gruppen wiederum kleiner sind. Maßgeblich ist, dass gewisse Facetten oder Gruppen von Facetten, die sich über einen gewissen Umfangsbereich des Reflektor-Grundkörpers erstrecken, bezüglich ihrer Formen und Lagen von gewissen anderen Facetten oder Gruppen von Facetten unterscheiden, die sich über einen anderen Umfangsbereich erstrecken.

Bekannte Reflektoren weisen Facetten auf, die in Reihen verlaufen, welche ihrerseits in achssenkrechten Ebenen angeordnet sind. In der Draufsicht auf den hohlen Reflektor-Grundkörper - somit in diesen hinein - kann man die gesamte Reflexionsfläche in Spalten aufteilen, die sich von der Lichtaustrittsöffnung des Reflektors zur Fassung des Leuchtkörpers hin erstrecken. Die Grenzlinien zwischen einander benachbarten Spalten können mit Meridianlinien zusammenfallen. Sie müssen es aber nicht.

Desgleichen müssen die genannten Reihen nicht unbedingt in achssenkrechten Ebenen verlaufen. Sie könnten sich auch spiralig um die optische Achse des Reflektors herumwinden.

Von den zahlreichen Arten, eine Rotations-Asymmetrie vorzusehen, ist noch die folgende Möglichkeit zu erwähnen: Handelt es sich um Facetten von zylindrischer Form, so können die Achsen der Zylinder parallel zur optischen Achse des Reflektors verlaufen, aber auch in Umfangsrichtung.

Eine weitere Möglichkeit besteht darin, ungleiche Formen miteinander zu paaren. So kann beispielsweise ein Bereich der Reflektor-Innenfläche aus kugeligen Facetten gebildet sein, während ein anderer Bereich aus ebenen Facetten gebildet ist. Eine weitere Paarung zwischen verschiedenen Spalten kann in konkaven und konvexen Zylindern bestehen, oder in großen und kleinen Zylindern.

Die Erfindung ist anhand der Zeichnungen näher erläutert. Darin ist im einzelnen folgendes dargestellt:
- Figur 1: zeigt eine Draufsicht auf einen facettierten Reflektor mit 24 Spalten und 9 Reihen.
- Figur 2: zeigt wiederum eine Draufsicht auf einen facettierten Reflektor mit vier Gruppen von Facetten.
- Figur 3: zeigt eine Draufsicht auf einen abgewickelten, facettierten Reflektor, bei dem nur eine einzige Reihe dargestellt ist.
- Figur 4: zeigt eine Draufsicht auf einen Reflektor mit gegeneinander versetzten Facettenreihen.

Bei dem in Figur 1 gezeigten Reflektor sind die Facetten in Reihen angeordnet, die zur x-Achse konzentrisch verlaufen. Die Facetten sind gleichzeitig in Spalten angeordnet. Die Facetten können kugelförmig oder zylindrisch sein.

Figur 1 ist eine Draufsicht auf einen facettierten Reflektor projeziert in die z-y-Ebene mit 24 Spalten und 9 Reihen.

Eingezeichnet ist das x-y-z-Koordinatensystem. Wie aus Figur 1 hervorgeht, umschließt der Reflektor die x-Achse, die auch optische Achse des Systems ist, und r ist der Index für die einzelnen Reihen r = 0, 1, ... 8 und s ist der Index für die einzelnen Spalten, s = 0, 1, ... 23. σ_{r,s} bezeichnet den Sektor- bzw. Spaltenwinkel.

Dabei werden die Radien der Facetten (das heißt die Radien der Kugeln oder der Zylinder) innerhalb einer Facettenreihe, variiert entsprechend der Größe des Raumwinkels, unter dem die Facette den Leuchtkörper "sieht". Bei großem Raumwinkel und damit verbundener größerer Lichtstreuung wird dem gemäß eine kleinere Krümmung der Facettenfläche gewählt, somit ein größerer Facettenradius, und umgekehrt. Sind beispielsweise die Abmessungen des Leuchtkörpers in Richtung der y-Achse größer, als in Richtung der z-Achse, so müssen die Radien der Facetten in zwei Spalten, die auf der z-Achse liegen, größer sein als die Radien der Facetten in den beiden Spalten, die auf der y-Achse liegen. Die Radien der Facetten in den dazwischen liegenden Spalten sind dann in geeigneter Weise zwischen diesen beiden Extremwerten zu wählen.

In der Praxis hat sich dabei folgende cosinusförmige Beziehung als sehr geeignet erwiesen:

Es können jedoch auch andere periodische Beziehungen mit gleicher Periode gewählt werden, z.B.: hierbei bezeichnet:
- R_{r,s}:: den Radius der Feldfacette in der r-ten Reihe und s-ten Spalte
- R_{z}:: den Radius der Feldfacette in der Spalte, die auf der z-Achse liegt
- R_{y}:: den Radius der Feldfacette in der Spalte, die auf der y-Achse liegt
- s:: Spaltenzahl
- Cᵣ:: Gesamtzahl der Spalten in der r-ten Reihe

Einen ähnlichen Effekt erhält man, wenn nicht der Radius der Facette innerhalb einer Reihe variiert wird, sondern der Winkel, über den sich eine Spalte von Facetten erstreckt. Dieses Prinzip lässt sich nicht nur auf kugelförmige oder zylindrische Facetten, sondern auch auf ebene Facetten anwenden. Es werden die Spaltenwinkel von kugeligen oder zylindrischen oder ebenen Facetten innerhalb einer Facettenreihe entsprechend der Größe des Raumwinkels variiert, unter dem die Facette den Leuchtkörper "sieht". Bei großem Raumwinkel und dem gemäß größerer Lichtstreuung wählt man einen kleineren Spaltenwinkel, und umgekehrt. Sind zum Beispiel die Abmessungen des Leuchtkörpers in Richtung der y-Achse größer, als in Richtung der z-Achse, so müssen die Spaltenwinkel in den beiden Spalten, die auf der z-Achse liegen, kleiner sein als die Spaltenwinkel der Facetten in den beiden Spalten, die auf der y-Achse liegen. Die Spaltenwinkel in den dazwischen liegenden Spalten sind dann in geeigneter Weise zwischen diesen beiden Extremwerten zu wählen.

In der Praxis hat sich dabei folgende cosinusförmige Beziehung als sehr geeignet erwiesen:

Es können jedoch auch andere periodische Beziehungen mit gleicher Periode gewählt werden, z. B.: hierbei bezeichnet:
- σ_{r,s}:: den Spaltenwinkel der Feldfacette in der r-ten Reihe und s-ten Spalte
- σ_{z}:: den Spaltenwinkel der Feldfacette in der Spalte, die auf der z-Achse liegt
- σ_{y}:: den Spaltenwinkel der Feldfacette in der Spalte, die auf der y-Achse liegt
- s:: Spaltenzahl
- Cᵣ:: Gesamtzahl der Spalten in der r-ten Reihe

Handelt es sich um zylindrische Facetten, so können die Zylinderachsen relativ zum gesamten Reflektor variiert werden. Die Zylinderachsen können beispielsweise in Umfangsrichtung verlaufen, und somit dem Verlauf einer Reihe folgen, oder in Richtung der Spalten verlaufen.

Bei der Ausführungsform gemäß Figur 2 ist die gesamte Reflektorfläche in vier gleiche Sektoren A, B, C und D von jeweils 90 Grad aufgeteilt. Die z-Achse ist dabei gleichzeitig Symmetrieachse der Sektoren A und C, und die y-Achse ist gleichzeitig Symmetrieachse der Sektoren B und D. Je nach der gewünschten Lichtverteilung und dem gewünschten Lichtfeld wird dann für die Sektoren A und C eine zum Reflektorumfang senkrechte (bzw. tangentiale) Ausrichtung der Zylinderachse der Facetten gewählt, und für die Sektoren B und D eine zum Reflektorumfang tangentiale (bzw. senkrechte) Ausrichtung.

Damit der gewünschte Effekt erreicht wird, sollte in geeigneter Weise eine Marke am Reflektor angebracht werden. Hierdurch lässt sich die Lampe mit dem nichtrotationssymmetrischen Leuchtkörper in der richtigen Winkelposition in den Reflektor einbauen. Es lässt sich damit erkennen, in welche Richtung sich das ovale Lichtfeld erstreckt.

Figur 3 lässt eine einzige Reihe von Facetten erkennen. Diese verläuft spiralig um die x-Achse und damit um die optische Achse des Reflektors. Die anderen Reihen verlaufen ebenfalls spiralig. Die Reihen liegen somit nicht in Ebenen, die senkrecht zur optischen Achse des Reflektors verlaufen.

In den Figuren 1 und 2 verlaufen die Grenzlinien zwischen zwei einander benachbarten Spalten radial. Dies muss jedoch nicht unbedingt so sein. Vielmehr können auch die Grenzlinien - und damit die Spalten selbst - einen anderen Verlauf haben, beispielsweise einen gegen die Radiale geneigten Verlauf.

Die Ausdrucksweise "Facetten" bedeutet nicht unbedingt, dass es sich um scharf gegeneinander abgegrenzte Flächen handelt. Vielmehr können die Facetten auch stetig ineinander übergehen.

Wenn von "Reihen" und "Spalten" die Rede ist, so bedeutet dies ebenfalls nicht zwingend eine strenge Abgrenzung zwischen einzelnen Reihen und einzelnen Spalten. Vielmehr ist auch hier ein stetiger Übergang zwischen einander benachbarten Reihen bzw. einander benachbarten Spalten möglich. Es handelt sich somit in einem solchen Falle nur um ideelle Reihen und ideelle Spalten.

## Patentansprüche

1. Reflektor
mit einem hohlen Grundkörper, der ein erstes Ende zum Aufnehmen eines Leuchtkörpers aufweist sowie ein zweites Ende, das eine Lichtaustrittsöffnung darstellt,
einer Facetten aufweisende Reflexionsfläche zum Reflektieren von Lichtstrahlen und zum Erzeugen eines Lichtfeldes, wobei
die Reflexionsfläche in der Draufsicht auf den hohlen Reflektor-Grundkörper in Spalten aufgeteilt ist, die sich von der Lichtaustrittsöffnung zur Fassung des Leuchtkörpers hin erstrecken und die Facetten in Reihen verlaufen,
**dadurch gekennzeichnet, dass**
die Krümmungsradien der Facetten innerhalb einer Facettenreihe und/oder Spalten winkel der Facetten innerhalb einer Facettenreihe variieren, derart, dass ungeachtet der Gestalt des Leuchtkörper eine nahezu kreisrunde Lichtfeldkontur oder eine nahezu rechteckige Lichtfeldkontur erzeugt wird.

2. Reflektor gemäß Anspruch 1, **dadurch gekennzeichnet, dass** der Reflektor eine optische Achse aufweist.

3. Reflektor nach Anspruch 2, **dadurch gekennzeichnet, dass** die Grenzlinien zwischen den Spalten in Ebenen liegen, die parallel zur optischen Achse verlaufen.

4. Reflektor nach Anspruch 2 oder 3, **dadurch gekennzeichnet, dass** die Reihen von Facetten spiralig um die optische Achse des Reflektors verlaufen.

5. Reflektor nach Anspruch 2, **dadurch gekennzeichnet, dass** die Grenzlinie zwischen einander benachbarten Spalten in Ebenen liegen, die gegen die Radiale des optischen Designs geneigt sind.

6. Reflektor nach einem der Ansprüche 1 bis 5 **dadurch gekennzeichnet, dass** wenigstens einige Facetten Zylinderflächen sind.

7. Reflektor nach einem der Ansprüche 1 bis 6, **dadurch gekennzeichnet, dass** wenigstens einige Facetten sphärische Flächen sind.

8. Reflektor nach einem der Ansprüche 1 bis 7, **dadurch gekennzeichnet, dass** wenigstens einige Facetten andere gekrümmte Flächen aufweisen, beispielsweise Rotations-Ellipsoide oder Rotations-Paraboloide.

9. Reflektor nach Anspruch 8, **dadurch gekennzeichnet, dass** die Radien von Facetten innerhalb einer Facettenspalte unterschiedlich groß sind.

10. Reflektor nach einem der Ansprache 1 bis 9, **dadurch gekennzeichnet, dass** wenigstens einige Facetten ebene Flächen sind.

11. Reflektor gemäß Anspruch 1 oder 2
**dadurch gekennzeichnet, dass**
die Radien der Facetten innerhalb einer Facettenreihe variieren entsprechend der Größe des Raumwinkels unter dem die Facette Licht des Leuchtkörpers aufnimmt.

12. Reflektor gemäß Anspruch 11, **dadurch gekennzeichnet, dass** die Facetten eine kugelförmige Form aufweisen.

13. Reflektor gemäß Anspruch11, **dadurch gekennzeichnet, dass** die Facetten zylindrische Form aufweisen.

14. Reflektor gemäß Anspruch 13, **dadurch gekennzeichnet, dass** der Reflektor eine optische Achse aufweist und die Achsen der Facetten mit zylindrischer Form parallel zur optischen Achse des Reflektors verlaufen.

15. Reflektor gemäß Anspruch 13, **dadurch gekennzeichnet, dass** der Reflektor eine optische Achse aufweist und die Achsen der Facetten von zylindrischer Form in Umfangsrichtung des Reflektors verlaufen.

16. Reflektor nach einem der Ansprüche 11 bis 15, **dadurch gekennzeichnet, dass** der Leuchtkörper eine erste Abmessung in einer ersten Richtung aufweist und eine zweite Abmessung in einer zweiten Richtung, wobei die erste Abmessung in der ersten Richtung größer als die zweite Abmessung in der zweiten Richtung ist und wobei die Radien der Facetten, die in einer Facettenreihe der Facettenspalte liegen, die sich in Richtung der ersten Richtung des Leuchtkörpers erstrecken, einen Minimalwert annehmen und die Radien der Facetten, die in einer Facettenspalte liegen, die sich in Richtung der zweiten Richtung des Leuchtkörpers erstrecken, einen Maximalwert annehmen und die Radien der Facetten, die in einer Facettenreihe in Facettenspalten, die sich in einer Richtung, die zwischen der ersten und der zweiten Richtung liegen, erstrecken, Radien aufweisen, die zwischen dem Minimal- und dem Maximalwert liegen.

17. Reflektor nach einem der Ansprüche 1 bis 16,
**dadurch gekennzeichnet, dass** ..
die Radien der Facetten innerhalb einer Facettenreihe variieren entsprechend der Größe des Raumwinkels, unter dem die Facette Licht des Leuchtkörpers aufnimmt und für die Radien gilt oder wobei R_{r,s} den Radius in der jeweiligen Reihe r in der jeweiligen Spalte s bezeichnet,
R_{z} der Radius der Facette ist, die in der Spalte liegt, die sich entlang der z-Achse erstreckt,
R_{y} der Radius der Facette ist, die in der Spalte liegt, die sich entlang der y-Achse erstreckt und
Cᵣ die Gesamtzahl der Spalten einer Reihe ist.

18. Reflektor nach einem der Ansprüche 1 oder 2,
**dadurch gekennzeichnet, dass**
die Spaltenwinkel der Facetten innerhalb einer Facettenreihe variierten entsprechend der Größe des Raumwinkels unter dem die Facette Licht des Leuchtkörpers aufnimmt.

19. Reflektor gemäß Anspruch 18, **dadurch gekennzeichnet, dass** die Facetten eine kugelförmige Form aufweisen.

20. Reflektor gemäß Anspruch 18, **dadurch gekennzeichnet, dass** die Facetten eine zylindrische Form aufweisen.

21. Reflektor nach einem der Ansprüche 18-20, **dadurch gekennzeichnet, dass** der Leuchtkörper eine erste Abmessung in der y-Achse aufweist und eine zweite Abmessung in der z-Achse, wobei die erste Abmessung in der y-Achse größer als die zweite Abmessung in der zweiten z-Achse ist, und dass die Spaltenwinkel der Facetten, die in einer Facettenreihe der Facettenspalte liegen, die sich in Richtung der ersten Richtung der z-Achse des Leuchtkörpers erstrecken, kleiner sind als die Spaltenwinkel der Facetten, die in einer Facettenspalte liegen, die sich in Richtung der y-Achse des Leuchtkörpers erstrecken.

22. Reflektor gemäß einem der Ansprüche 18 bis 21
**dadurch gekennzeichnet, dass**
die Sektorwinkel der Facetten innerhalb einer Facettenreihe variieren entsprechend der Größe des Raumwinkels, unter dem die Facette Licht des Leuchtkörpers aufnimmt und für die Spaltenwinkel gilt oder wobei
σ_{r,s}: den Facettenwinkel der Facette in der r-ten Reihe und s-ten Spalte
σ_{z}: den Facettenwinkel der Facette in der Spalte, die auf der z-Achse liegt
σ_{y}: den Sektorwinkel der Facette in der Spalte, die auf der y-Achse liegt
s: Spaltenzahl
Cᵣ: Gesamtzahl der Spalten in der r-ten Reihe

23. Verwendung eines Reflektors gemäß einem der Ansprüche 1 bis 22
- für die Lichteinspeisung in Lichtleiter
- in Videoprojektoren
- in Scheinwerfern, die ein scharf begrenztes Lichtfeld erzeugen.

## Claims

1. A reflector, comprising a hollow base body which has a first end for receiving an illuminant and a second end representative of a light outlet opening, a reflection surface comprising facets for reflecting light beams and for producing a light field, with the reflection surface being divided into slits in a top view of the hollow reflector base body, which slits extend from the light outlet opening to the holder for the illuminant, and the facets extend in rows,
**characterized in that**
the radii of curvature of the facets within a row of facets and/or slit angles of the facets with a row of facets vary in such a way that notwithstanding the shape of the illuminant a virtually circular light field shape or a virtually rectangular light field shape is produced.

2. A reflector according to claim 1, **characterized in that** the reflector comprises an optical axis.

3. A reflector according to claim 2, **characterized in that** the boundary lines between the slits are situated in planes which extend parallel to the optical axis.

4. A reflector according to claim 2 or 3, **characterized in that** the rows of facets extend in a spiral manner about the optical axis of the reflector.

5. A reflector according to claim 2, **characterized in that** the boundary lines lie between mutually adjacent slits in planes which are inclined against the radial of the optical design.

6. A reflector according to one of the claims 1 to 5, **characterized in that** at least some of the facets are surfaces of a cylinder.

7. A reflector according to one of the claims 1 to 6, **characterized in that** at least some of the facets are spherical surfaces.

8. A reflector according to one of the claims 1 to 7, **characterized in that** at least some of the facets have other curved surfaces, e.g. rotation ellipsoids or rotation paraboloids.

9. A reflector according to claim 8, **characterized in that** the radii of facets are differently large within a facet slit.

10. A reflector according to one of the claims 1 to 9, **characterized in that** at least some of the facets are plane surfaces.

11. A reflector according to claim 1 or 2, **characterized in that** the radii of the facets vary within a row of facets according to the magnitude of the solid angle under which the facet picks up light of the illuminant.

12. A reflector according to claim 11, **characterized in that** the facets all have a spherical shape.

13. A reflector according to claim 11, **characterized in that** the facets have a cylindrical shape.

14. A reflector according to claim 13, **characterized in that** the reflector has an optical axis and the axes of the facets with cylindrical shape extend parallel to the optical axis of the reflector.

15. A reflector according to claim 13, **characterized in that** the reflector has an optical axis and the axes of the facets with cylindrical shape extend in the circumferential direction of the reflector.

16. A reflector according to one of the claims 11 to 15, **characterized in that** the illuminant has a first dimension in a first direction and a second dimension in a second direction, with the first dimension in the first direction being larger than the second dimension in the second direction, and with the radii of the facets situated in one row of facets of the facet slit extending in the direction of the first direction of the illuminant assuming a minimum value, and with the radii of the facets situated in the facet slit extending in the direction of the second direction of the illuminant assuming a maximum value, and with the radii of the facets extending in a row of facets in facet slits situated in a direction between the first and second direction comprising radii which lie between the minimum and maximum value.

17. A reflector according to one of the claims 1 to 16, **characterized in that** the radii of the facets vary within a row of facets according to the magnitude of the solid angle under which the facet pick ups light from the illuminant, and for the radii the following applies:
or
with R_{r,5} designating the radius in the respective row r in the respective slit s;
R_{z} the radius of the facet situated in the slit extending along the Z-axis;
R_{y} the radius of the facet situated in the slit extending along the Y-axis;
Cᵣ the total number of gaps in a row.

18. A reflector according to one of the claims 1 or 2, **characterized in that** the slit angles of the facets vary within a row of facets according to the magnitude of the solid angle under which the facet picks up light of the illuminant.

19. A reflector according to claim 18, **characterized in that** the facets have a spherical shape.

20. A reflector according to claim 18, **characterized in that** the facets have a cylindrical shape.

21. A reflector according to one of the claims 18 to 20, **characterized in that** the illuminant has a first dimension in the Y-axis and a second dimension in the Z-axis, with the first dimension in the Y-axis being larger than the second dimension in the second Z-axis, and that the slit angles of the facets situated in a row of facets of the facet slit extending in the direction of the first direction of the Z-axis are smaller than the slit angles of the facets situated in a facet slit extending in the direction of the Y-axis of the illuminant.

22. A reflector according to one of the claims 18 to 21, **characterized in that** the sector angles of the facets within a row of facets vary according to the magnitude of the solid angle under which the facets pick up light from the illuminant, and the following applies for the split angles: or with:
σ_{r,s} designating the facet angle of the facet in the r^{th} row and s^{th} slit;
σ_{z} designating the facet angle of the facet in the slit situated on the Z-axis;
σ_{y} designating the facet angle of the facet in the slit situated on the Y-axis;
s designating the number of slits;
Cᵣ designating the total number of slits in the r^{th} row.

23. The use of a reflector according to one of the claims 1 to 22
- for feeding light into a waveguide;
- in video projectors;
- in spotlights producing a strongly delimited field of light.

## Revendications

1. Réflecteur :
avec un corps de base creux comportant une première extrémité destinée à recevoir un luminaire ainsi qu'une deuxième extrémité affectant un orifice de sortie de la lumière, une surface de réflexion comportant des facettes destinée à réfléchir des rayons lumineux et à générer un champ lumineux,
la surface de réflexion étant, en vue d'en haut sur le corps de base creux du réflecteur, divisée en colonnes qui s'étendent depuis l'orifice de sortie de la lumière jusqu'à la douille du luminaire et les facettes étant agencées en rangées,
**caractérisé en ce que**
les rayons de courbure des facettes dans une même rangée de facettes et/ou les angles des colonnes des facettes dans une même rangée de facettes varient de manière à produire, quelle que soit la forme du luminaire, un contour du champ lumineux quasiment circulaire ou un contour du champ lumineux quasiment rectangulaire.

2. Réflecteur selon la revendication 1, **caractérisé en ce que** le réflecteur comporte un axe optique.

3. Réflecteur selon la revendication 2, **caractérisé en ce que** les limites entre les colonnes se situent dans des plans qui s'étendent parallèlement à l'axe optique.

4. Réflecteur selon la revendication 2 ou 3, **caractérisé en ce que** les rangées de facettes sont disposées en spirale autour de l'axe optique du réflecteur.

5. Réflecteur selon la revendication 2, **caractérisé en ce que** les limites entre des colonnes voisines se situent dans des plans qui sont inclinés vers la radiale de la configuration optique.

6. Réflecteur selon l'une quelconque des revendications 1 à 5, **caractérisé en ce que** quelques facettes au moins sont des surfaces cylindriques.

7. Réflecteur selon l'une quelconque des revendications 1 à 6, **caractérisé en ce que** quelques facettes au moins sont des surfaces sphériques.

8. Réflecteur selon l'une quelconque des revendications 1 à 7, **caractérisé en ce que** quelques facettes au moins comportent d'autres surfaces incurvées, par exemple des ellipsoïdes de révolution ou des paraboloïdes de révolution.

9. Réflecteur selon la revendication 8, **caractérisé en ce que** les rayons de facettes dans une même rangée de facettes n'ont pas tous la même longueur.

10. Réflecteur selon l'une quelconque des revendications 1 à 9, **caractérisé en ce que** quelques facettes au moins sont des surfaces planes.

11. Réflecteur selon la revendication 1 ou 2, **caractérisé en ce que**
les rayons des facettes dans une même rangée de facettes varient en fonction de l'angle solide sous lequel la facette reçoit la lumière du luminaire.

12. Réflecteur selon la revendication 11, **caractérisé en ce que** les facettes affectent une forme globulaire.

13. Réflecteur selon la revendication 11, **caractérisé en ce que** les facettes affectent une forme cylindrique.

14. Réflecteur selon la revendication 13, **caractérisé en ce que** le réflecteur comporte un axe optique et que les axes des facettes de forme cylindrique s'étendent parallèlement à l'axe optique du réflecteur.

15. Réflecteur selon la revendication 13, **caractérisé en ce que** le réflecteur comporte un axe optique et que les axes des facettes de forme cylindrique s'étendent suivant la direction circonférentielle du réflecteur.

16. Réflecteur selon l'une quelconque des revendications 11 à 15, **caractérisé en ce que** le luminaire comporte une première dimension dans une première direction et une deuxième dimension dans une deuxième direction, la première dimension dans la première direction étant supérieure à la deuxième dimension dans la deuxième direction et où les rayons des facettes situées dans une même rangée de facettes de la colonne de facettes s'étendant suivant la direction de la première direction du luminaire adoptent une valeur minimale et où les rayons des facettes situées dans une colonne de facettes s'étendant suivant la direction de la deuxième direction du luminaire adoptent une valeur maximale et où les rayons des facettes situées dans une rangée de facettes dans des colonnes de facettes s'étendant suivant une direction intermédiaire entre la première et la deuxième direction adoptent une valeur se situant entre la valeur minimale et la valeur maximale.

17. Réflecteur selon l'une quelconque des revendications 1 à 16,
**caractérisé en ce que**
les rayons des facettes dans une même rangée de facettes varient en fonction de l'angle solide sous lequel la facette reçoit la lumière du luminaire et que pour les rayons on peut dire que : ou où
R_{r,s} est mis pour le rayon dans la rangée r de la colonne s respective,
R_{z}, pour le rayon de la facette située dans la colonne s'étendant le long de l'axe z,
R_{y}, pour le rayon de la facette située dans la colonne s'étendant le long de l'axe y et
Cᵣ, pour le nombre total des colonnes d'une rangée.

18. Réflecteur selon l'une quelconque des revendications 1 ou 2,
**caractérisé en ce que**
les angles des colonnes des facettes dans une même rangée de facettes varient en fonction de l'angle solide sous lequel la facette reçoit la lumière du luminaire.

19. Réflecteur selon la revendication 18, **caractérisé en ce que** les facettes affectent une forme globulaire.

20. Réflecteur selon la revendication 18, **caractérisé en ce que** les facettes affectent une forme cylindrique.

21. Réflecteur selon l'une quelconque des revendications 18 à 20, **caractérisé en ce que** le luminaire comporte une première dimension dans l'axe y et une deuxième dimension dans l'axe z, la première dimension dans l'axe y étant supérieure à la deuxième dimension dans le deuxième axe z et que les angles des colonnes des facettes situées dans une rangée de facettes de la colonne de facettes s'étendant suivant la direction de la première direction de l'axe z du luminaire sont inférieurs aux angles des colonnes des facettes situées dans une colonne de facettes s'étendant suivant la direction de l'axe y du luminaire.

22. Réflecteur selon l'une quelconque des revendications 18 à 21,
**caractérisé en ce que**
les angles des secteurs des facettes dans une même rangée de facettes varient en fonction de l'angle solide sous lequel la facette reçoit la lumière du luminaire et que pour les angles des colonnes on peut dire que ou où
σ_{r,s} est mis pour l'angle de la facette dans la r^{ème} rangée et dans la s^{ème} colonne
σ_{z} est mis pour l'angle de la facette dans la colonne située sur l'axe z
σ_{y} est mis pour l'angle du secteur de la facette dans la colonne située sur l'axe y
s est mis pour le nombre de colonnes
Cᵣ est mis pour le nombre total des colonnes dans la r^{ème} rangée.

23. Utilisation d'un réflecteur selon l'une quelconque des revendications 1 à 22
- pour introduire de la lumière dans des guides d'ondes optiques
- dans des vidéoprojecteurs
- dans des projecteurs générant un champ de lumière très délimité.
